# EUROPÄISCHE PATENTANMELDUNG

(11) **EP 4 707 503 A1**
(43) Veröffentlichungstag der Anmeldung: **11.03.2026**
(21) Anmeldenummer: 24198903.7
(22) Anmeldetag: 06.09.2024
(51) Int. Cl.: E05B 9/04, E05B 17/14, E05B 17/18

(54) **SCHUTZKAPPENVORRICHTUNG, SPERRVORRICHTUNG, STAUBSCHUTZ-SPERRVORRICHTUNG UND SCHLIESSVORRICHTUNG**

(71) Anmelder: dormakaba Schweiz AG, 8623 Wetzikon (CH)
(72) Erfinder: DIEM, Livio, 8620 Wetzikon (CH); ZAHNER, Markus, 8645 Rapperswil Jona (CH)
(74) Vertreter: Balder IP Law, S.L.

(57) **Zusammenfassung**

Die Erfindung betrifft eine Schutzkappenvorrichtung (10) für eine Sperrvorrichtung (100), mit mindestens einem Verschlusselement (20, 21) zum Schutz eines Schlüsselkanals (110) der Sperrvorrichtung (100), wobei das mindestens eine Verschlusselement (20, 21) zwischen einer Offenposition und einer Geschlossenposition bewegbar ist, wobei die Schutzkappenvorrichtung (10) eine Schutzkappe (11) umfasst, wobei die Schutzkappe (11) einen Grundflächenbereich (12) und einen Mantelflächenbereich (13) umfasst, wobei das mindestens eine Verschlusselement (20, 21) in der Schutzkappe (11) angeordnet ist, wobei die Schutzkappe (11) auf dem Grundflächenbereich (12) eine Einführungsöffnung (14) zum Einführen eines Schlüssels umfasst, wobei die Schutzkappe (11) auf dem Mantelflächenbereich (13) Befestigungselemente (15) zum Befestigen der Schutzkappe (11) an einem Rotor (120) der Sperrvorrichtung (100) umfasst.

## Beschreibung

Die Erfindung betrifft eine Schutzkappenvorrichtung für eine Sperrvorrichtung, die Sperrvorrichtung, eine Staubschutz-Sperrvorrichtung und eine Schließvorrichtung.

DE 10 2019 130 415 A1 offenbart eine Schutzkappenvorrichtung für einen Schließzylinder. Diese Schutzkappenvorrichtung umfasst zwei Verschlusselemente, die in einer Geschlossenposition einen dahinterliegenden Schlüsselkanal des Schließzylinders bedecken. Wird der Schlüssel eingesteckt, so weichen die Verschlusselemente auseinander in eine Offenposition, so dass der Schlüssel in den Schlüsselkanal eingeführt werden kann. Die zwei Verschlusselemente sind an einer Schlitzplatte beweglich gelagert. Die Schlitzplatte umfasst eine Einführungsöffnung für den Schlüssel und dreht sich mit dem Schlüssel mit. Um die Schlitzplatte mit den Verschlusselementen zu lagern, ist ein Flansch vorgesehen, der mittels Spannstiften an dem feststehenden Schließzylindergehäuse befestigt ist. Hierdurch ist es nicht möglich, die Schutzkappenvorrichtung an anders dimensionierten oder ausgestalteten Schließzylindern oder auch an anderen Schließvorrichtungen, wie z. B. Hängeschlössern, zu befestigen. Ferner ist es nicht möglich, den Schließzylinder ohne die Schutzkappenvorrichtung zu verwenden, da Öffnungen auf der Vorderseite des Schließzylindergehäuses, die zum Einführen der Spannstifte dienen, zumindest zu Verschmutzungen führen können.

Es ist daher Aufgabe der Erfindung, eine Schutzkappenvorrichtung anzugeben, die besonders variabel eingesetzt werden kann. Insbesondere soll die Schutzkappenvorrichtung an unterschiedlichen Schließvorrichtungen eingesetzt werden können. Hierbei sollen die Schließvorrichtungen auch ohne Staubschutz verwendet werden können, ohne die Schließvorrichtung zu modifizieren.

Diese Aufgabe wird durch den vorliegenden Patentanspruch 1 gelöst. Die Unteransprüche zeigen bevorzugte Ausgestaltung der Erfindung.

Die Erfindung offenbart eine Schutzkappenvorrichtung für eine Sperrvorrichtung. Die Schutzkappenvorrichtung umfasst zumindest ein Verschlusselement zum Schutz eines Schlüsselkanals der Sperrvorrichtung. Das mindestens eine Verschlusselement ist zwischen einer Offenposition und einer Geschlossenposition bewegbar. Die Schutzkappenvorrichtung umfasst eine Schutzkappe, wobei die Schutzkappe einen Grundflächenbereich und eine Mantelflächenbereich umfasst. Das zumindest eine Verschlusselement ist in der Schutzkappe angeordnet. Der Mantelflächenbereich ist vorzugsweise ringförmig mit rundem, ovalem oder mehrkantigem Querschnitt. Vorzugsweise schließt sich der Mantelflächenbereich wie eine "Mantelfläche" direkt an den Umfang des Grundflächenbereichs an.

Die Schutzkappe umfasst auf dem Grundflächenbereich eine Einführungsöffnung zum Einführen eines Schlüssels. Die Einführungsöffnung ist vorzugsweise eine Durchgangsöffnung, die an ihrem Rand vollumfänglich geschlossen ist. An der Einführungsöffnung ist vorzugsweise eine imaginäre Schlüsselachse definiert. Entlang der Schlüsselachse ist ein Schlüssel durch die Einführungsöffnung einführbar. Senkrecht zu der Schlüsselachse ist eine imaginäre Längsachse der Einführungsöffnung definiert. Insbesondere erstreckt sich die Einführungsöffnung in Richtung ihrer Längsachse weiter, als in einer zur Längsachse und Schlüsselachse senkrechten Richtung.

Das zumindest eine Verschlusselement ist vorzugsweise in der Schutzkappe derart angeordnet, dass es vom Schlüssel und durch Einführen des Schlüssels von der Geschlossenposition in die Offenposition bewegbar ist. Hierzu ist das zumindest eine Verschlusselement vorzugsweise verschiebbar in der Schutzkappe angeordnet.

Die Schutzkappe umfasst auf dem Mantelflächenbereich Befestigungselemente, die zum Befestigen der Schutzkappe an einem Rotor der Sperrvorrichtung ausgebildet sind. Bevorzugt ist vorgesehen, dass die Schutzkappe derart ausgebildet ist, dass die Schutzkappe mit dem Rotor der Sperrvorrichtung drehbar ist. Vorzugsweise sind die Befestigungselemente zum formschlüssigen Befestigen der Schutzkappe am Rotor ausgebildet.

Vorzugsweise ist vorgesehen, dass die Schutzkappe, insbesondere inklusive der Befestigungselemente, einstückig gefertigt ist. Zusätzlich oder alternativ ist bevorzugt vorgesehen, dass die Schutzkappe, insbesondere inklusive der Befestigungselemente, materialeinheitlich, also nur aus einem Material, ausgebildet ist.

Besonders bevorzugt ist die Schutzkappe, insbesondere inklusive der Befestigungselemente, als ein Gussteil hergestellt. Insbesondere ist die Schutzkappe als ein Kupfer-Beryllium-Gussteil hergestellt,. Alternativ kann die Schutzkappe als ein Metallpulverspritzgussteil (MIM-Teil) hergestellt sein.

Vorzugsweise sind die Befestigungselemente derart am Mantelflächenbereich angeordnet und/oder ausgebildet, dass die Schutzkappe nur in einer oder nur in zwei unterschiedlichen Ausrichtungen an der Sperrvorrichtung befestigbar ist.

Bevorzugt ist vorgesehen, dass die Befestigungselemente zum Bilden einer Schnappverbindung zwischen der Schutzkappe und dem Rotor ausgebildet sind. Die Schnappverbindung wird auch als "Clips-Verbindung" bezeichnet. Vorzugsweise sind die Befestigungselemente als nach innen gerichtete elastische Vorsprünge ausgebildet. "Nach innen gerichtet" beschreibt insbesondere, dass sich die Befestigungselemente von dem Mantelflächenbereich in Richtung der Schlüsselachse erstrecken.

Wie bereits beschrieben, ist an der Einführungsöffnung eine imaginäre Längsachse definiert. Vorzugsweise ist vorgesehen, dass zumindest zwei der Befestigungselemente rechts der Längsachse und zumindest zwei der Befestigungselemente links der Längsachse angeordnet sind. Besonders bevorzugt sind die Befestigungselemente bezüglich der Längsachse spiegelsymmetrisch angeordnet.

Es kann vorgesehen sein, dass die Schutzkappe eine, insbesondere nach innen gerichtete, Orientierungsmittel umfasst. Das Orientierungsmittel ist ausgebildet, in ein Gegenorientierungsmittel des Rotors einzugreifen. Durch das Orientierungsmittel ist die Schutzkappenvorrichtung ausgebildet, in nur genau einer Orientierung an dem Rotor befestigbar zu sein. Beispielsweise kann das Orientierungsmittel als Nase und und das Gegenorientierungsmittel als Vertiefung ausgebildet sein. Zudem können das Orientierungsmittel und das Gegenorientierungsmittel einem Abdrehen der Schutzkappenvorrichtung von dem Rotor entgegenwirken.

Des Weiteren ist bevorzugt vorgesehen, dass zumindest eines der Befestigungselemente in einem parallel zum Grundflächenbereich durchgeführten Schnitt eine parallelogrammförmige Schnittfläche aufweist. Dieser Schnitt parallel zum Grundflächenbereich erstreckt sich vorzugsweise senkrecht zur Schlüsselachse.

Vorzugsweise umfasst die Schutzkappenvorrichtung zumindest zwei der Verschlusselemente, nämlich ein erstes Verschlusselement und ein zweites Verschlusselement.

Vorzugsweise umfasst die Schutzkappenvorrichtung nur diese zwei Verschlusselemente.

Das erste Verschlusselement und das zweite Verschlusselement sind jeweils zwischen der Offenposition und der Geschlossenposition bewegbar. Insbesondere sind das erste und das zweite Verschlusselement derart angeordnet, dass das erste und das zweite Verschlusselement durch Einführen des Schlüssels auseinanderbewegbar sind und dadurch in entgegengesetzte Richtungen sich in die jeweilige Offenposition bewegen. Bei Abzug des Schlüssels bewegen sich bevorzugt das erste und das zweite Verschlusselement insbesondere in ihre jeweilige Geschlossenposition aufeinander zu. In der Geschlossenposition liegen das erste und das zweite Verschlusselement bevorzugt aneinander an.

Besonders bevorzugt ist vorgesehen, dass das erste und das zweite Verschlusselement derart in der Schutzkappe angeordnet sind, dass das erste und das zweite Verschlusselement sich durch Einführen des Schlüssels linear auseinanderbewegen.

Die lineare Bewegung wird insbesondere durch die Längsausdehnung des Schlüssels entlang der Längsachse der Einführungsöffnung verursacht.

Dabei ist besonders bevorzugt vorgesehen, dass die Verschlusselemente derart frei beweglich in der Schutzkappe angeordnet sind, so dass das erste und das zweite Verschlusselement gegeneinander verschwenkbar sind, sich also nicht oder nicht nur linear auseinanderbewegen, sondern nur oder auch eine Schwenkbewegung ausführen. Diese Bewegung wird insbesondere bei Einführen eines spitzen Gegenstandes an nur einem Ende der Einführungsöffnung von dem ersten und dem zweiten Verschlusselement ausgeführt. Das heißt, die Schwenkbewegung wird ausgeführt, wenn ein Gegenstand mit einer deutlich geringeren Längsausdehnung als der Schlüssel in die Einführungsöffnung eingeführt wird. Somit kann gegebenenfalls vor und/oder nach und/oder während der linearen Bewegung eine Schwenkbewegung der Verschlusselemente stattfinden.

Das erste und das zweite Verschlusselement sind vorzugsweise so angeordnet und ausgebildet, dass sie in der Geschlossenposition den Schlüsselkanal bedecken und in der Offenposition dazu dienen, den Schlüsselkanal zugänglich zu machen.

Bevorzugt ist vorgesehen, dass das zumindest eine Verschlusselement eine der Einführungsöffnung abgewandte Seite umfasst. Die "abgewandte Seite" bewegt sich beim Öffnen des Verschlusselements in Richtung des Mantelfächenbereichs. Das zumindest eine Verschlusselement ist vorzugsweise derart ausgestaltet, dass es selbst in der Offenposition mit der abgewandten Seite vom Mantelflächenbereich der Schutzkappe beabstandet ist. Dadurch verbleibt auch in der Offenposition ein Aufnahmeraum für Staub und Abrieb, wodurch erreicht wird, dass auch nach einer gewissen Alterung der Schutzkappenvorrichtung sich das Verschlusselement in die Offenposition bewegen lässt.

So ist insbesondere vorgesehen, dass das erste Verschlusselement eine der Einführungsöffnung abgewandte Seite umfasst, wobei das erste Verschlusselement in der Offenposition mit seiner abgewandten Seite von dem Mantelflächenbereich beabstandet ist. Zusätzlich oder alternativ ist bevorzugt vorgesehen, dass das zweite Verschlusselement eine der Einführungsöffnung abgewandte Seite umfasst, wobei das zweite Verschlusselement in der Offenposition mit seiner abgewandten Seite von dem Mantelflächenbereich beabstandet ist.

Bevorzugt ist vorgesehen, dass die Schutzkappe zumindest ein Positionierelement und das zumindest eine Verschlusselement ein Gegenpositionierelement umfasst, wobei das Gegenpositionierelement in der Geschlossenposition näher an dem zumindest einen Positionierelement angeordnet ist als in der Offenposition. Bevorzugt ist das Positionierelement seitlich zur Längsachse der Einführungsöffnung ausgebildet.

Besonders bevorzugt ist vorgesehen, dass bei Verwendung des ersten und des zweiten Verschlusselements die Schutzkappe ein erstes Positionierelement und ein zweites Positionierelement umfasst, wobei das erste Positionierelement auf einer Seite der Längsachse der Einführungsöffnung ausgebildet ist und das zweite Positionierelement auf der anderen Seite der Längsachse der Einführungsöffnung ausgebildet ist. Das erste Verschlusselement weist dabei ein erstes Gegenpositionierelement auf. Das erste Gegenpositionierelement befindet sich in der Geschlossenposition des ersten Verschlusselementes näher an dem ersten Positionierelement als in der Offenposition. Das zweite Verschlusselement weist ein zweites Gegenpositionierelement auf, wobei sich das zweite Gegenpositionierelement in der Geschlossenposition des zweiten Verschlusselementes näher an dem zweiten Positionierelement befindet als in der Offenposition. Es kann sein, dass eines der Gegenpositionierelemente in der Geschlossenposition an dem Positionierelement anliegt.

Bei Verwendung des ersten und des zweiten Verschlusselements ist vorzugsweise vorgesehen, dass sich das erste Positionierelement und das zweite Positionierelement zwischen dem ersten und dem zweiten Gegenpositionierelement befinden.

Vorzugsweise ist vorgesehen, dass das zumindest eine Verschlusselement mittels eines Kraftspeichers, insbesondere einer Feder, in seine Geschlossenposition bewegbar ist. Durch Einführen des Schlüssels kann das zumindest eine Verschlusselement entgegen der Kraft des Kraftspeichers in die Offenposition bewegt werden.

Unabhängig von der Verwendung der Anzahl an Positionierelementen bzw. Gegenpositionierelementen ist bevorzugt folgendes vorgesehen:
Vorzugsweise ragt das zumindest eine Positionierelement vom Grundflächenbereich der Schutzkappe nach innen.

Das Gegenpositionierelement ist in der Geschlossenposition näher an dem Positionierelement angeordnet als in der Offenposition.

Vorzugsweise ist das zumindest eine Gegenpositionierelement in der Offenposition des zugehörigen Verschlusselementes von dem zugehörigen Positionierelement beabstandet.

Vorzugsweise ist das zumindest eine Positionierelement parallel zu einer Längserstreckung der Einführungsöffnung, also insbesondere parallel zur Längsachse der Einführungsöffnung, ausgebildet.

Vorzugsweise ist der Kraftspeicher, insbesondere eine Feder, vorgesehen, um das zumindest eine Verschlusselement in Richtung des zugehörigen Positionierelements zu bewegen.

Würde das zumindest eine Positionierelement in der Schutzkappenvorrichtung fehlen, so wären das Verschlusselement bzw. das erste und das zweite Verschlusselement bevorzugt in dem Raum zwischen dem Grundflächenbereich und dem Rotor frei beweglich. Anders ausgedrückt, hat das zumindest eine Verschlusselement nahezu keinen Kontakt zum Mantelflächenbereich in der Geschlossenposition. Lediglich eine Spitze des zumindest einen Verschlusselements liegt bevorzugt an einer Wandung des Mantelflächenbereichs, insbesondere an nur einer der beiden Wandungen, an. Durch das Einführen eines spitzen Gegenstandes an einem Ende der Einführungsöffnung und Druck in eine Richtung könnten die Verschlusselemente in der Schutzkappenvorrichtung ohne Positionierhilfe, also ohne Zusammenspiel zwischen Positionierelement und Gegenpositionierelement, verdreht werden und würden gegebenenfalls nicht in die korrekte Geschlossenposition zurückkehren, wodurch anschließend ein korrektes Einführen eines Schlüssels erschwert wäre.

Vorzugsweise ist an dem zumindest einen Verschlusselement eine Mitte, bezogen auf eine Längsrichtung des Verschlusselements, definiert. Die Längsrichtung des Verschlusselements erstreckt sich insbesondere parallel zur Längsachse der Einführungsöffnung. Bei der hier definierten "Mitte" handelt es sich insbesondere um eine Mittellinie oder Mittelebene, die senkrecht zu dieser Längsrichtung des Verschlusselements steht und sich bezogen auf die Längsrichtung des Verschlusselements mittig im zumindest einen Verschlusselement befindet. Bei Verwendung des ersten und des zweiten Verschlusselements ist auf diese Art und Weise eine Mitte des ersten Verschlusselements und entsprechend eine Mitte des zweiten Verschlusselements definiert. Insbesondere ist vorgesehen, dass sich die Mitten der beiden Verschlusselemente auf der gleichen Höhe befinden.

Am zumindest einen Verschlusselement ist bevorzugt vorgesehen, dass das entsprechende Gegenpositionierelement auf beiden Seiten der Mitte ausgebildet ist. Ferner ist vorzugsweise das zugehörige Positionierelement zu dem Gegenpositionierelement korrespondierend ausgebildet.

So ist bei Verwendung des ersten und des zweiten Verschlusselements bevorzugt vorgesehen, dass bei dem ersten Verschlusselement das erste Gegenpositionierelement auf beiden Seiten der Mitte des ersten Verschlusselementes ausgebildet ist, wobei das erste Positionierelement zu dem ersten Gegenpositionierelement korrespondierend ausgebildet ist, sich insbesondere auch beidseitig der Mitte befindet.

Vorzugsweise ist am zweiten Verschlusselement das zweite Gegenpositionierelement auf beide Seiten der Mitte des zweiten Verschlusselementes ausgebildet, wobei das zweite Positionierelement zu dem zweiten Gegenpositionierelement korrespondierend ausgebildet ist, sich insbesondere auch beidseitig der Mitte befindet.

Das zumindest eine Positionierelement ist vorzugsweise als nach innen ragende Rippe an der Einführungsöffnung ausgebildet. "Nach innen ragend" beschreibt hier insbesondere, dass sich das Positionierelement in einer zur Schlüsselachse parallelen Richtung erstreckt, insbesondere in Richtung der Sperrvorrichtung.

Bei Verwendung der beiden Verschlusselemente ist bevorzugt vorgesehen, dass das erste Positionierelement als nach innen ragende Rippe an der Einführungsöffnung ausgebildet ist. Des Weiteren ist bevorzugt vorgesehen, dass das zweite Positionierelement als nach innen ragende Rippe an der Einführungsöffnung ausgebildet ist.

Durch die Ausgestaltung des zumindest einen Positionierelements als nach innen ragende Rippe ergibt sich eine mechanisch stabile Ausgestaltung der Schutzkappe.

Bevorzugt ist vorgesehen, dass das zumindest eine Verschlusselement einen Führungsabschnitt zur Führung eines einzuführenden Schlüssels umfasst, wobei sich das Gegenpositionierelement an den Führungsabschnitt anschließt und/oder mit dem Führungsabschnitt eine gemeinsame Vertiefung bildet.

Bei Verwendung des ersten und des zweiten Verschlusselements ist deshalb bevorzugt vorgesehen, dass das erste Verschlusselement einen Führungsabschnitt des ersten Verschlusselementes zur Führung des Schlüssels umfasst, wobei sich das erste Gegenpositionierelement an den Führungsabschnitt des ersten Verschlusselements anschließt und/oder mit diesem Führungsabschnitt eine gemeinsame Vertiefung des ersten Verschlusselements bildet. Entsprechend ist für das zweite Verschlusselement bevorzugt vorgesehen, dass dieses einen Führungsabschnitt des zweiten Verschlusselements zur Führung des Schlüssels umfasst, wobei sich das zweite Gegenpositionierelement an den Führungsabschnitt des zweiten Verschlusselements anschließt und/oder mit diesem Führungsabschnitt eine gemeinsame Vertiefung des zweiten Verschlusselements bildet.

Bei Verwendung des ersten und des zweiten Verschlusselements ist vorzugsweise ein gemeinsamer Kraftspeicher, ausgebildet als Feder, vorgesehen. Dieser Kraftspeicher ist Bestandteil der Schutzkappenvorrichtung und ist so ausgebildet und angeordnet, dass er gleichzeitig das erste Verschlusselement und das zweite Verschlusselement in die Geschlossenposition drängt. Hierzu ist der Kraftspeicher insbesondere als eine gebogene, offene Feder ausgebildet. Diese gebogene offene Feder ist vorzugsweise aus einem gebogenen Blechstreifen oder Draht oder Kunststoff gebildet.

Die Feder, die den gemeinsamen Kraftspeicher bildet, ist insbesondere einteilig gefertigt.

Vorzugsweise ist vorgesehen, dass die Feder jeweils an einem Angriffspunkt in oder nahe der Mitte des jeweiligen Verschlusselements angreift. Dementsprechend ist insbesondere vorgesehen, dass das erste Verschlusselement einen entsprechenden Angriffspunkt und das zweite Verschlusselement einen entsprechenden Angriffspunkt aufweist. Die beiden Angriffspunkte liegen insbesondere jeweils in oder nahe der Mitte des jeweiligen Verschlusselementes. "Nahe der Mitte" umfasst insbesondere einen Bereich von 30%, bevorzugt von 20%, besonders bevorzugt von 10%, der Längsausdehnung des jeweiligen Verschlusselements von der Mitte in beide Richtung der Längsachse des Verschlusselementes.

Besonders bevorzugt weisen das erste und das zweite Verschlusselement eine entsprechende Kontur auf, die es ermöglicht, dass die Feder nur an den mittigen Angriffspunkten und nicht an sonstigen Bestandteilen des Verschlusselements angreift. Dadurch ist es möglich, dass die Feder nur mit ihren beiden Enden die Verschlusselemente berührt, so dass die gesamte Federlänge zur Wirkung kommt.

Vorzugsweise ist vorgesehen, dass die Schutzkappenvorrichtung ausgebildet ist, dass die Feder an dem Mantelflächenbereich nur anliegt, wenn sich die beiden Verschlusselemente in der Offen-Position befinden.

Besonders bevorzugt ist vorgesehen, dass die Feder zumindest einen der im Folgenden beschriebenen Abschnitte umfasst. Insbesondere umfasst die Feder zumindest zwei, besonders bevorzugt alle drei, der beschriebenen Abschnitte.

Insbesondere ist vorgesehen, dass jeder Abschnitt für sich gerade ist, also einen geraden Verlauf der Feder beschreibt. Der gerade Verlauf ist insbesondere gegeben, wenn sich das zumindest eine Verschlusselement, bevorzugt das erste und das zweite Verschlusselement, in der Geschlossenposition befinden. In der Offenposition des zumindest einen Verschlusselements hingegen kann zumindest ein Abschnitt gebogen sein.

Ein erster Abschnitt der Feder verläuft von dem ersten Verschlusselement zu dem zweiten Verschlusselement.

Ein zweiter Abschnitt verläuft entlang des zweiten Verschlusselements in Längsrichtung. Der dritte Abschnitt verläuft entlang des ersten Verschlusselements in Längsrichtung. Dieser Verlauf des zweiten und dritten Abschnitts "in Längsrichtung" beschreibt, dass sich diese Abschnitte im Wesentlichen parallel, insbesondere mit einer Abweichung von bis zu 45°, zur Längsachse der Einführungsöffnung erstrecken, jedoch auch in geringem Umfang zur Längsachse geneigt sein können. Insbesondere ergibt sich dieser im Wesentlichen parallele Verlauf in der geschlossenen Position der Verschlusselemente.

Besonders bevorzugt ist vorgesehen, dass die Feder eine erste Schlaufe und eine zweite Schlaufe umfasst. Die erste Schlaufe erstreckt insbesondere sich vom dritten Abschnitt bis zum Angriffspunkt des ersten Verschlusselementes. Die zweite Schlaufe erstreckt sich insbesondere vom zweiten Abschnitt bis zum Angriffspunkt des zweiten Verschlusselementes.

Die Erfindung umfasst ferner eine Sperrvorrichtung mit einem Rotor und mit einem Stator, wobei der Rotor einen Schlüsselkanal umfasst. Der Rotor umfasst eine Vorderfläche und eine Umfangsfläche. Die Vorderfläche steht insbesondere senkrecht zur Umfangsfläche. Entlang des Schlüsselkanals ist eine imaginäre Schlüsselachse definiert. In den Schlüsselkanal, entlang der Schlüsselachse, ist ein Schlüssel in den Rotor einführbar.

Der Rotor weist an seiner Umfangsfläche Gegenbefestigungselemente zur Befestigung einer Schutzkappe, insbesondere einer Schutzkappe der vorab beschriebenen Schutzkappenvorrichtung, auf.

Bevorzugt ist vorgesehen, dass die Gegenbefestigungselemente zum Bilden einer Schnappverbindung, auch als Clips-Verbindung bezeichnet, zwischen der Schutzkappe und dem Rotor ausgebildet sind. Vorzugsweise sind die Gegenbefestigungselemente als nach innen gerichtete, also insbesondere zur Schlüsselachse gerichtete, Ausnehmungen ausgebildet.

An der Sperrvorrichtung ist vorzugsweise eine imaginäre Schlüsselkanal-Längsachse definiert. Diese erstreckt sich insbesondere senkrecht zur Schlüsselachse und/oder parallel zur bereits beschriebenen Längsachse der Einführungsöffnung. Insbesondere ist vorgesehen, dass zumindest zwei der Gegenbefestigungselemente rechts der Schlüsselkanal-Längsachse und zumindest zwei der Gegenbefestigungselemente links der Schlüsselkanallängsachse angeordnet sind. Die Gegenbefestigungselemente sind vorzugsweise bezüglich der Schlüsselkanal-Längsachse spiegelsymmetrisch angeordnet.

An dem Rotor ist bevorzugt ein Gegenorientierungsmittel, beispielsweise eine Vertiefung, ausgebildet, so dass die Schutzkappenvorrichtung in nur genau einer Orientierung an dem Rotor befestigbar ist.

Ferner ist bevorzugt vorgesehen, dass der Rotor über den Stator hervorsteht, so dass an dem hervorstehenden Bereich die Schutzkappe angeordnet werden kann.

Es kann vorgesehen sein, dass der Rotor mehrere Rotorelemente umfasst. Bevorzugt sind die Rotorelemente form- und/oder kraftschlüssig miteinander verbunden und bilden gemeinsam den Rotor.

Vorzugsweise ist zumindest ein Rotorelement des Rotors als ein Metallpulverspritzgussteil (MIM-Teil) hergestellt. Bevorzugt ist das Rotorelement, das die Gegenbefestigungselemente umfasst, als das Metallpulverspritzgussteil (MIM-Teil) hergestellt.

Vorzugsweise ist der Außendurchmesser der Schutzkappe kleiner oder gleich dem Außendurchmesser des Stators. Hierdurch ist es insbesondere möglich, den Stator in ein Schließvorrichtungsgehäuse, in ein Schloss, in eine Tür oder in eine Klappe einzusetzen.

Vorzugsweise ist die Vorderfläche des Rotors zur Anlage an das zumindest eine Verschlusselement eben, insbesondere vollständig eben, ausgebildet.

Vorzugsweise ist vorgesehen, dass im montierten Zustand der Schutzkappe das zumindest eine Verschlusselement durch die Vorderfläche des Rotors und den Grundflächenbereich der Schutzkappe geführt ist. So kann das zumindest eine Verschlusselement mit Spiel an der Vorderfläche des Rotors und dem Grundflächenbereich der Schutzkappe anliegen

Vorzugsweise umfasst die Sperrvorrichtung eine Schlüsselabziehschutzvorrichtung. Die Gegenbefestigungselemente befinden sich vorzugsweise zwischen der Schlüsselabziehschutzvorrichtung und der Vorderfläche des Rotors.

Ferner ist bevorzugt vorgesehen, dass die Sperrvorrichtung eine axiale Festlegungsvorrichtung umfasst. Mit dieser Festlegungsvorrichtung ist die Position des Rotors gegenüber dem Stator festlegbar. Vorzugsweise befinden sich die Gegenbefestigungselemente zwischen der Festlegungsvorrichtung und der Vorderfläche des Rotors.

Die Sperrvorrichtung umfasst vorzugsweise einen elektro-mechanischen Aktuator, z. B. einen Elektromotor. Der elektro-mechanische Aktuator kann von einer Sperrvorrichtungselektronik der Sperrvorrichtung angesteuert werden, wenn eine digitale Schließberechtigung vorliegt. Durch die Aktivierung des Aktuators kann z. B. der Rotor von einem nicht-drehbaren Zustand in einen drehbaren Zustand überführt werden.

Die montierte Anordnung aus Sperrvorrichtung und Schutzkappenvorrichtung wird als "Staubschutz-Sperrvorrichtung" bezeichnet. Die Erfindung umfasst bevorzugt diese Staubschutz-Sperrvorrichtung mit der vorab beschriebenen Schutzkappenvorrichtung und der vorab beschriebenen Sperrvorrichtung, wobei die Schutzkappenvorrichtung an der Sperrvorrichtung befestigt ist. Vorzugsweise sind die Befestigungselemente der Schutzkappenvorrichtung formschlüssig mit den Gegenbefestigungselementen der Sperrvorrichtung verbunden.

Das Orientierungsmittel ist bevorzugt mit dem Gegenorientierungsmittel verbunden.

Die Erfindung umfasst ferner eine **Schließvorrichtung.** Die Schließvorrichtung umfasst die vorab beschriebene Sperrvorrichtung oder die vorab beschriebene Staubschutz-Sperrvorrichtung, vorzugsweise zwei Sperrvorrichtungen, zwei Staubschutz-Sperrvorrichtung oder eine Sperrvorrichtung und eine Staubschutzsperrvorrichtung. Ferner umfasst die Schließvorrichtung ein Schließvorrichtungsgehäuse. Der/die Stator(en) der Sperrvorrichtung(en) bzw. der Staubschutz-Sperrvorrichtung(en) ist/sind form- und/oder kraftschlüssig in dem Schließvorrichtungsgehäuse befestigt. Diese Befestigung erfolgt insbesondere mittels zumindest eines Befestigungsmittels.

Bei der Schließvorrichtung handelt es sich vorzugsweise um einen Schließzylinder, insbesondere einen Doppel- oder Halbzylinder, einen Möbelzylinder oder ein Vorhängeschloss oder eine ähnliche Vorrichtung. Die als Schließzylinder ausgebildete Schließvorrichtung kann in ein Schloss (beispielsweise ein Einsteckschloss) an einer Tür als ein mögliches Verschlusselement eingesetzt werden. Das Vorhängeschloss kann z. B. an einer Tür angeordnet werden.

Vorzugsweise umfasst die Schließvorrichtung einen Mitnehmer, der durch Drehen des Rotors relativ zum Stator drehbar ist.

Die Sperrvorrichtung umfasst vorzugsweise den elektro-mechanischen Aktuator. Der elektro-mechanische Aktuator kann von der Sperrvorrichtungselektronik der Sperrvorrichtung angesteuert werden, um den Mitnehmer von einem nicht-drehbaren in einen drehbaren Zustand zu überführen.

Vorzugsweise ist vorgesehen, dass die Sperrvorrichtung und/oder Staubschutz-Sperrvorrichtung und/oder Schließvorrichtung als elektro-mechanische Sperrvorrichtung, Staubschutz-Sperrvorrichtung oder Schließvorrichtung ausgebildet ist, wobei die jeweilige Vorrichtung insbesondere derart ausgebildet ist, dass der einzuführende Schlüssel frei von einer mechanischen Codierung ausgebildet ist.

Vorzugsweise ist vorgesehen, dass die Sperrvorrichtung und/oder Staubschutz-Sperrvorrichtung und/oder Schließvorrichtung ausgebildet ist, so dass das mindestens eine Verschlusselement von der Geschlossenposition in die Offenposition unabhängig von einer Schlüsselcodierung bewegbar ist, also insbesondere nur durch Einschieben des Schlüssels.

Das Vorhanden Sein des zumindest einen Positionierelements kann - unabhängig von dem Vorhanden Sein der Befestigungselemente auf dem Mantelflächenbereich zum Befestigen der Schutzkappe an dem Rotor- einem eigenständigen erfinderischen Gedanken entsprechen. Somit kann ein alternativer kennzeichnender Teil des Anspruchs 1 anstelle der Befestigungselemente auf dem Mantelbereich als erfinderischen Gedanken umfassen, dass die Schutzkappe zumindest ein Positionierelement und das zumindest eine Verschlusselement ein Gegenpositionierelement umfasst, wobei das Gegenpositionierelement in der Geschlossenposition näher an dem zumindest einen Positionierelement angeordnet ist als in der Offenposition. Hierbei gelten die übrigen Ausbildungsmöglichkeiten der Schutzkappenvorrichtung, wie sie in der Beschreibung, den Patentansprüchen und den Zeichnungen offenbart sind, auch für diesen unabhängigen Erfindungsgedanken. Dieses gilt insbesondere für die weiterführenden Merkmale des Positionierelements.

Im Folgenden wird die Erfindung anhand eines Ausführungsbeispiels erläutert. Dabei zeigen:
Figur 1 eine erfindungsgemäße Schließvorrichtung mit zwei erfindungsgemäßen Sperrvorrichtungen und mit einer erfindungsgemäßen Schutzkappenvorrichtung, wobei die Schutzkappenvorrichtung mit einer der Sperrvorrichtungen eine erfindungsgemäße Staubschutz-Sperrvorrichtung bildet, gemäß einem Ausführungsbeispiel,
Fig. 2 die Schließvorrichtung aus Figur 1 ohne ein Schließvorrichtungsgehäuse, so dass eine erfindungsgemäße Staubschutz-Sperrvorrichtung und eine erfindungsgemäße Sperrvorrichtung sichtbar ist,
Fig. 3 die erfindungsgemäße Staubschutz-Sperrvorrichtung aus Fig. 2 in einer Vorderansicht,
Fig. 4 die erfindungsgemäße Schließvorrichtung aus Figur 2, wobei die Sperrvorrichtungen jeweils ohne Stator dargestellt sind, so dass jeweils der Rotor der Sperrvorrichtungen sichtbar ist,
Fig. 5 die erfindungsgemäße Schutzkappenvorrichtung aus Figur 1 und einen Teil eines Rotors einer erfindungsgemäßen Sperrvorrichtung in einer Explosionsdarstellung,
Fig. 6 eine Ansicht in das Innere der erfindungsgemäßen Schutzkappenvorrichtung aus Figur 1,
Fig. 7 eine Ansicht einer Schutzkappe der erfindungsgemäßen Schutzkappenvorrichtung aus Figur 6,
Fig. 8 ein erstes Verschlusselement der erfindungsgemäßen Schutzkappenvorrichtung aus Figur 6,
Figur 9, eine Draufsicht auf das Innere der erfindungsgemäßen Schutzkappenvorrichtung aus Figur 6 mit Verschlusselementen in einer Geschlossenposition,
Figur 10 die Draufsicht aus Figur 9 mit den Verschlusselementen in einer Offenposition,
Figur 11 eine Schnittansicht gemäß dem Schnitt A-A aus Figur 10 mit Verschlusselementen in der Geschlossenposition (d. h. entsprechend Figur 9),
Figur 12 eine Schnittansicht gemäß dem Schnitt A-A aus Figur 10 mit Verschlusselementen in der Offenposition (d.h. entsprechend Figur 10), und Figur 13 eine Schnittansicht der Schutzkappe aus Figur 7.

Die Figuren 1 bis 13 zeigen ein Ausführungsbeispiel der Erfindung. Im Folgenden wird, soweit nicht anders erwähnt, stets auf alle Figuren Bezug genommen:
Figur 1 zeigt eine Schließvorrichtung 160 mit einer Staubschutz-Sperrvorrichtungen 101 auf der rechten Seite. Die Staubschutz-Sperrvorrichtung 101 umfasst eine Sperrvorrichtung 100 mit montierter Schutzkappenvorrichtung 10. Die Schutzkappenvorrichtung 10 und ein Schließvorrichtungsgehäuse 170 der Schließvorrichtung 160 verdecken in Figur 1 die Sperrvorrichtung 100, die jedoch in Figur 2 dargestellt ist. Die Schließvorrichtung 160 umfasst eine weitere erfindungsgemäße Sperrvorrichtung 100 auf der linken Seite in Figur 1, an der keine Schutzkappenvorrichtung 10 montiert ist. Aus diesem Grund ist eine Umfangsfläche 122 eines Rotors 120 der Sperrvorrichtung 100 dargestellt. Auf der Umfangsfläche 122 sind Gegenbefestigungselemente 123 ausgebildet. Die Gegenbefestigungselemente 123 dienen zur Befestigung einer Schutzkappenvorrichtung 10. Die Sperrvorrichtung 100 ragt aus dem Sperrvorrichtungsgehäuse 170 hervor.

Wie im allgemeinen Teil der Beschreibung erläutert, kann die Schließvorrichtung 160 auch zwei Staubschutz-Sperrvorrichtung 101 und somit zwei Sperrvorrichtungen 100 mit jeweils montierter Schutzkappenvorrichtung 10 umfassen. Dies gilt auch für das Ausführungsbeispiel.

Gemäß Fig. 1 umfasst die Schließvorrichtung 160 das Schließvorrichtungsgehäuse 170 zur Aufnahme beider Sperrvorrichtungen 100. Fig. 2 zeigt die Schließvorrichtung 160 aus Figur 1 ohne dem Schließvorrichtungsgehäuse 170.

Die Sperrvorrichtungen 100 sind form- und/oder kraftschlüssig in dem Schließvorrichtungsgehäuse 170 befestigt. Diese Befestigung erfolgt mittels zumindest eines Befestigungsmittels 190 (s. Figur 2).

Wie in Figur 2 dargestellt, umfassen die Sperrvorrichtungen 100 jeweils einen Stator 130 und den darin angeordneten Rotor 120. Die Schließvorrichtung 100 umfasst einen Mitnehmer 180, der durch Drehen eines der Rotoren 120 relativ zum jeweiligen Stator 130 drehbar ist. Im vorliegenden Ausführungsbeispiel ist die Schließvorrichtung 100 als Schließzylinder und hierbei als Doppelzylinder ausgebildet. Alternativ kann die Schließvorrichtung 100 als Halbzylinder oder als Möbelzylinder ausgebildet sein, wenn einer der beiden Sperrvorrichtungen fehlt, so dass der Mitnehmer nur von einem Rotor 120 bewegt wird. In einer weiteren, nicht dargestellten Alternative kann die Schließvorrichtung 100 als Vorhängeschloss ausgebildet sein. Bei einem Vorhängeschloss dient der Mitnehmer 180, d. h. der exzentrische Vorsprung oder die exzentrische Vertiefung, dazu, den Bügel zu befestigen oder freizugeben.

Im Ausführungsbeispiel ist insbesondere vorgesehen, dass die Sperrvorrichtungen 100 als elektro-mechanische Sperrvorrichtungen 100 ausgebildet sind, wobei der einzuführende Schlüssel frei von einer mechanischen Codierung ausgebildet ist. Die Sperrvorrichtung 100 umfasst hierzu einen elektro-mechanischen Aktuator, insbesondere einen Elektromotor. Eine Aktivierung des Aktuators bei vorliegender, digitaler Zutrittsberechtigung führt dazu, dass der Mitnehmer 108 mit dem Rotor 120 mitdrehen kann, entweder weil der Rotor 120 entsperrt wird oder weil der Rotor 120 mit dem Mitnehmer 108 gekoppelt wird.

Das Schließvorrichtungsgehäuse 170 kann je nach Art der Schließvorrichtung 100 variieren. Dadurch, dass die Sperrvorrichtung 100 mit dem eigenem Stator 130 ausgebildet ist, kann die Sperrvorrichtung 100 in unterschiedliche Schließvorrichtungsgehäuse 170 integriert sein.

Im Folgenden wird eine Schutzkappenvorrichtung 10 genauer beschrieben.

Die Schutzkappenvorrichtung 10 umfasst mehrere Verschlusselemente, nämlich ein erstes Verschlusselement 20 und ein zweites Verschlusselement 21 zum Schutz eines Schlüsselkanals 110 der Sperrvorrichtung 100. Die Verschlusselemente 20, 21 sind zwischen einer Offenposition (siehe Fig. 10) und einer Geschlossenposition (siehe Fig. 9) bewegbar.

Die Schutzkappenvorrichtung 10 umfasst eine Schutzkappe 11, wobei die Schutzkappe 11 einen Grundflächenbereich 12 und eine Mantelflächenbereich 13 umfasst. Beide Verschlusselemente 20, 21 sind in der Schutzkappe 11 angeordnet. Der Mantelflächenbereich 13 ist ringförmig mit rundem Querschnitt.

Die Schutzkappe 11 umfasst auf dem Grundflächenbereich 12 eine Einführungsöffnung 14 zum Einführen eines Schlüssels. Die Einführungsöffnung 14 ist eine vollumfänglich geschlossene Durchgangsöffnung. An der Einführungsöffnung 14 ist eine imaginäre Schlüsselachse 142 (siehe Fig. 1) definiert. Entlang der Schlüsselachse 142 ist ein Schlüssel durch die Einführungsöffnung 14 einführbar. Senkrecht zu der Schlüsselachse 142 ist eine imaginäre Längsachse 141 der Einführungsöffnung 14 definiert. Die Einführungsöffnung 14 erstreckt sich in Richtung ihrer Längsachse 141 weiter, als in einer zur Längsachse 141 und Schlüsselachse 142 senkrechten Richtung.

Das erste und das zweite Verschlusselement 20, 21 sind in der Schutzkappe 11 derart angeordnet, dass sie vom Schlüssel und durch Einführen des Schlüssels von der Geschlossenposition in die Offenposition bewegbar sind. Hierzu sind das erste und das zweite Verschlusselement 20, 21 verschiebbar in der Schutzkappe 11 angeordnet. Das erste und das zweite Verschlusselement 20, 21 sind so angeordnet und ausgebildet, dass sie in der Geschlossenposition den Schlüsselkanal 110 bedecken und in der Offenposition dazu dienen, den Schlüsselkanal 110 zugänglich zu machen.

Die Schutzkappe 11 umfasst auf dem Mantelflächenbereich 13 Befestigungselemente 15, die zum Befestigen der Schutzkappe 11 am Rotor 120 der Sperrvorrichtung 100 ausgebildet sind. Die Schutzkappe 11 ist derart ausgebildet, dass sie mit dem Rotor 120 der Sperrvorrichtung 100 drehbar ist. Die Befestigungselemente 15 sind zum formschlüssigen Befestigen der Schutzkappe 11 am Rotor 120 ausgebildet.

Im Ausführungsbeispiel ist die Schutzkappe 11 inklusive der Befestigungselemente 15 einstückig gefertigt. Dabei ist die Schutzkappe 11 inklusive der Befestigungselemente 15 materialeinheitlich, also nur aus einem Material, ausgebildet. Beispielsweise ist die Schutzkappe 11, insbesondere inklusive der Befestigungselemente 15, als ein Gussteil hergestellt.

Die Befestigungselemente 15 sind derart am Mantelflächenbereich 13 angeordnet und ausgebildet, dass die Schutzkappe 11 nur in zwei unterschiedlichen Ausrichtungen an der Sperrvorrichtung 100 befestigbar ist.

Die Befestigungselemente 15 sind zum Bilden einer Schnappverbindung zwischen der Schutzkappe 11 und dem Rotor 120 ausgebildet. Die Schnappverbindung wird auch als "Clips-Verbindung" bezeichnet. Die Befestigungselemente 15 sind als nach innen gerichtete elastische Vorsprünge ausgebildet. "Nach innen gerichtet" beschreibt, dass sich die Befestigungselemente 15 von dem Mantelflächenbereich 13 in Richtung der Schlüsselachse 142 erstrecken.

Im Ausführungsbeispiel sind mehrere, beispielsweise zwei, der Befestigungselemente 15 rechts der Längsachse 141 und mehrere, beispielsweise zwei, der Befestigungselemente 15 links der Längsachse 141 angeordnet. Die Befestigungselemente 15 sind bezüglich der Längsachse 141 spiegelsymmetrisch angeordnet. Dadurch ist es möglich, die Schutzkappenvorrichtung 10 in zwei unterschiedlichen Ausrichtungen an der Sperrvorrichtung 100 zu befestigen.

Fig. 13 zeigt, dass die Befestigungselemente 15 in einem parallel zum Grundflächenbereich 12 durchgeführten Schnitt eine parallelogrammförmige Schnittfläche 151 aufweisen. Dieser Schnitt parallel zum Grundflächenbereich 12 erstreckt sich vorzugsweise senkrecht zur Schlüsselachse 142.

Im Ausführungsbeispiel sind das erste und das zweite Verschlusselement 20, 21 derart in der Schutzkappe 11 angeordnet, dass sie sich durch Einführen des Schlüssels linear auseinanderbewegen. Prinzipiell sind die Verschlusselemente 20, 21 derart angeordnet, dass gegebenenfalls vor und/oder nach und/oder während einer linearen Bewegung eine Schwenkbewegung der Verschlusselemente 20, 21 stattfinden kann. Die beiden Verschlusselemente 20, 21 sind derart frei beweglich in der Schutzkappe 11 angeordnet, so dass bei Einführen eines spitzen Gegenstandes an einem Ende der Einführungsöffnung 14 die beiden Verschlusselemente 20, 21 gegeneinander verschwenken, sich also nicht oder nicht nur linear auseinanderbewegen, sondern nur oder auch eine Schwenkbewegung ausführen.

Das erste Verschlusselement 20 umfasst eine der Einführungsöffnung 14 abgewandte Seite 201, wobei das erste Verschlusselement 20 in der Offenposition mit seiner abgewandten Seite 201 von dem Mantelflächenbereich 13 beabstandet ist. Das zweite Verschlusselement 21 umfasst eine der Einführungsöffnung 14 abgewandte Seite 211, wobei das zweite Verschlusselement 21 in der Offenposition mit seiner abgewandten Seite 211 von dem Mantelflächenbereich 13 beabstandet ist. Dadurch verbleibt auch in der Offenposition ein Aufnahmeraum für Staub und Abrieb, wodurch erreicht wird, dass auch nach einer gewissen Alterung der Schutzkappenvorrichtung 10 sich die Verschlusselemente 20, 21 in die Offenposition bewegen lassen.

Wie in Figur 9 dargestellt, haben das erste und das zweite Verschlusselement 20, 21 nahezu keinen Kontakt zum Mantelflächenbereich 13 in der Geschlossenposition. Lediglich eine Spitze 203 des ersten Verschlusselements 20 liegt an einer ersten Wandung 18 und/oder zweiten Wandung 19 des Mantelflächenbereichs 13 an. Lediglich eine Spitze 213 des zweiten Verschlusselements 21 liegt an der ersten Wandung 18 und/oder zweiten Wandung 19 des Mantelflächenbereichs 13 an. Bevorzugt liegen das erste und das zweite Verschlusselement 20, 21, nur an einer Wandung an, in Figur 9 nur an der Wandung 19.

Die Schutzkappe 11 umfasst ein erstes Positionierelement 16 und ein zweites Positionierelement 17, wobei das erste Positionierelement 16 auf einer Seite der Längsachse 141 der Einführungsöffnung 14 ausgebildet ist und das zweite Positionierelement 17 auf der anderen Seite der Längsachse 141 ausgebildet ist.

Das erste Verschlusselement 20 weist ein erstes Gegenpositionierelement 202 auf. Das erste Gegenpositionierelement 202 befindet sich in der Geschlossenposition des ersten Verschlusselementes 20 näher an dem ersten Positionierelement 16 als in der Offenposition.

Das zweite Verschlusselement 21 weist ein zweites Gegenpositionierelement 212 auf, wobei sich das zweite Gegenpositionierelement 212 in der Geschlossenposition des zweiten Verschlusselementes 21 näher an dem zweiten Positionierelement 17 befindet als in der Offenposition.

Das erste Positionierelement 16 und das zweite Positionierelement 17 befinden sich zwischen den beiden Verschlusselementen 20, 21.

Beide Positionierelemente 16, 17 ragen vom Grundflächenbereich 12 der Schutzkappe 11 nach innen.

In der Geschlossenposition des ersten und des zweiten Verschlusselements 20, 21 liegen die Verschlusselemente 20, 21 aneinander an. Zugleich befinden sich das erste und das zweite Verschlusselement 20, 21 mit Spiel an dem ersten bzw. zweiten Positionierelement 16, 17. Beispielsweise kann zumindest das erste oder das zweite Verschlusselement 20, 21 an dem dazugehörigen Positionierelement 16, 17 in der Geschlossenposition anliegen. Zumindest sind die Verschlusselemente 20, 21 derart nahe an dem zugehörigen Positionierelement 16, 17 in der Geschlossenposition angeordnet, dass ein Verschwenken der Verschlusselemente 20, 21 im Wesentlichen verhindert ist.

In der Offenposition des ersten Verschlusselements 20 ist das erste Gegenpositionierelement 202 vom ersten Positionierelement 16 beabstandet. In der Offenposition des zweiten Verschlusselements 21 ist das zweite Gegenpositionierelement 212 vom zweiten Positionierelement 17 beabstandet.

Das erste Positionierelement 16 ist parallel zu einer Längserstreckung der Einführungsöffnung 14, also parallel zur Längsachse 141 der Einführungsöffnung 14, ausgebildet. Das zweite Positionierelement 17 ist parallel zu einer Längserstreckung der Einführungsöffnung 14, also parallel zur Längsachse 141 der Einführungsöffnung 14, ausgebildet.

Es ist ein Kraftspeicher, ausgebildet als Feder 40, vorgesehen, um das das erste Verschlusselement 20 in Richtung des zugehörigen ersten Positionierelements 16 und das zweite Verschlusselement 21 in Richtung des zugehörigen zweiten Positionierelements 17 zu bewegen. Die Feder 40 drückt das erste und das zweite Verschlusselement 20, 21 in der Geschlossenposition gegeneinander.

Wie in Figur 3 dargestellt, umfasst das erste Verschlusselement 20 einen Führungsabschnitt 205 zur Führung des Schlüssels. Das zweite Verschlusselement 21 umfasst einen Führungsabschnitt 215 zur Führung des Schlüssels. Das erste und das zweite Führungselement 205, 215 sind jeweils als geneigte Fläche ausgebildet, wie besonders gut in Figur 11 dargestellt ist. Durch die Führungselemente 205, 215 wird der Schlüssel zu der Position geleitet, an der das erste und das zweite Verschlusselement 20, 21 in der Geschlossenposition aneinanderliegen. Auf dem Weg dorthin kann der Schlüssel das erste und das zweite Verschlusselement 20, 21 auseinanderdrücken.

Wie in Figur 3 dargestellt, liegen das erste und das zweite Verschlusselement 20, 21 in der Geschlossenposition entlang der Längsachse 141 aneinander an. Anders ausgedrückt, liegen das erste und das zweite Verschlusselement 20, 21 in der Geschlossenposition parallel zu einem Rand der Einführungsöffung 14, wobei sich der Rand entlang der Längsachse 141 erstreckt, aneinander an.

Würde die Positionierelemente 16, 17 in der Schutzkappenvorrichtung 10 fehlen, so wären die beiden Verschlusselemente 20, 21 in dem Raum zwischen Grundflächenbereich 12 und Rotor 120 nahezu vollständig frei beweglich. Durch das Einführen eines spitzen Gegenstandes geringen räumlichen Ausmaßes an einem Ende der Einführungsöffnung 14 und Druck in eine Richtung könnten die beiden Verschlusselemente 20, 21 in der Schutzkappenvorrichtung 10 ohne Positionierhilfe, also ohne Zusammenspiel zwischen erstem Positionierelement 16 und erstem Gegenpositionierelement 202 bzw. zweitem Positionierelement 17 und zweitem Gegenpositionierelement 212, verdreht werden und würden gegebenenfalls nicht in die korrekte Geschlossenposition zurückkehren. Das würde in Bezug auf Figur 3 bedeuten, dass das erste und das zweite Verschlusselement 20, 21 in der Geschlossenposition in einem Winkel zu dem Rand der Einführungsöffnung 14 aneinander anliegen würden. Hierdurch wäre anschließend ein korrektes Einführen eines Schlüssels erschwert oder unmöglich.

Wie Fig. 8 und 9 zeigen, ist eine Mitte 204 des ersten Verschlusselements 20 und entsprechend eine Mitte 214 des zweiten Verschlusselements 21 definiert. Es ist vorgesehen, dass sich die Mitten 204, 214 der beiden Verschlusselemente 20, 21 auf der gleichen Höhe befinden.

An beiden Verschlusselementen 20, 21 ist die Mitte 204, 214 bezogen auf eine Längsrichtung 220 des Verschlusselements 20, 21 definiert. Fig. 8 zeigt beispielhaft für das erste Verschlusselement 20 diese Längsrichtung 220. Die Längsrichtung 220 erstreckt sich parallel zur Längsachse 141 der Einführungsöffnung 14. Bei den hier definierten "Mitten 204, 214" handelt es sich um eine Mittellinie oder Mittelebene, die senkrecht zu dieser Längsrichtung 220 der Verschlusselemente 20, 21 steht und sich bezogen auf die Längsrichtung 220 der Verschlusselement 20, 21 mittig im jeweiligen Verschlusselement 20, 21 befindet.

Am ersten Verschlusselement 20 ist das erste Gegenpositionierelement 202 auf beiden Seiten der Mitte 204 des ersten Verschlusselementes 20 ausgebildet, wobei das erste Positionierelement 16 zu dem ersten Gegenpositionierelement 202 korrespondierend ausgebildet ist, sich insbesondere auch beidseitig der Mitte 204 befindet.

Am zweiten Verschlusselement 21 ist das zweite Gegenpositionierelement212 auf beide Seiten der Mitte 214 des zweiten Verschlusselementes 21 ausgebildet, wobei das zweite Positionierelement 17 zu dem zweiten Gegenpositionierelement 212 korrespondierend ausgebildet ist, sich insbesondere auch beidseitig der Mitte 214 befindet. Hierdurch wird ein Verdrehen der Verschlusselemente 20, 21 mit und gegen den Uhrzeigersinn vermieden.

Das erste Positionierelement 16 ist als nach innen ragende Rippe unmittelbar an der Einführungsöffnung 14 ausgebildet. Das zweite Positionierelement 17 ist als nach innen ragende Rippe unmittelbar an der Einführungsöffnung 14 ausgebildet. "Nach innen ragend" beschreibt hier, dass sich das jeweilige Positionierelement 16, 17 in einer zur Schlüsselachse 142 parallelen Richtung erstreckt, insbesondere in Richtung der Sperrvorrichtung 100.

In Figur 8 ist das erste Verschlusselement 20 in einer Ausrichtung, in der die Seite des Verschlusselements 20, mit der das Verschlusselement 20 zu dem Grundflächenbereich 12 gerichtet ist, insbesondere an dem Grundflächenbereich anliegt, und die Fläche des Verschlusselements 20, mit der das erste Verschlusselement 20 in der Geschlossenposition an dem zweiten Verschlusselement 21 anliegt, sichtbar sind, dargestellt. Hierbei ist sichtbar, dass sich das erste Gegenpositionierelement 202 an den Führungsabschnitt 205 des ersten Verschlusselements 20 anschließt und mit diesem Führungsabschnitt 205 eine gemeinsame Vertiefung 206 des ersten Verschlusselements 20 bildet. Entsprechend schließt sich das zweite Gegenpositionierelement 212 an den Führungsabschnitt 215 des zweiten Verschlusselements 21 an und bildet mit diesem Führungsabschnitt 215 eine gemeinsame Vertiefung 216 des zweiten Verschlusselements 21 (s. Figur 11).

Die Feder 40 ist als gemeinsamer Kraftspeicher für das erste und das zweite Verschlusselement 20, 21 ausgebildet. Dieser Kraftspeicher ist Bestandteil der Schutzkappenvorrichtung 10 und ist so ausgebildet und angeordnet, dass er gleichzeitig das erste Verschlusselement 20 und das zweite Verschlusselement 21 in die Geschlossenposition drängt. Hierzu ist der Kraftspeicher als gebogene offene Feder 40 ausgebildet.

Im Ausführungsbeispiel ist die Feder 40, die den gemeinsamen Kraftspeicher bildet, einteilig gefertigt.

Die Feder 40 greift an einem Angriffspunkt 208 des ersten Verschlusselements 20 in der Mitte 204 des ersten Verschlusselements 20 an. Die Feder 40 greift an einem Angriffspunkt 218 des zweiten Verschlusselements 21 in der Mitte 214 des zweiten Verschlusselements 21 an.

Das erste Verschlusselement 20 weist eine entsprechende Kontur 207 auf, die es ermöglicht, dass die Feder 40 nur an dem mittigen Angriffspunkt 208 des ersten Verschlusselements 20 und nicht an sonstigen Bestandteilen des ersten Verschlusselements 20 angreift. Das zweite Verschlusselement 21 weist eine entsprechende Kontur 217 auf, die es ermöglicht, dass die Feder 40 nur an dem mittigen Angriffspunkt 214 des zweiten Verschlusselements 21 und nicht an sonstigen Bestandteilen des zweiten Verschlusselements 21 angreift. Die Konturen sind auf der dem Grundflächenbereich 12 abgewandten Seite des ersten bzw. zweiten Verschlusselements 20, 21 ausgebildet (s. Figur 6, 9 und 10).

Die Schutzkappenvorrichtung 10 ist ausgebildet, dass die Feder 40 an dem Mantelflächenbereich 13 nur anliegt, wenn sich die beiden Verschlusselemente 20, 21 in der Offenposition befinden.

Die Feder 40 umfasst gemäß Fig. 9 und 10 mehrere im Folgenden beschriebenen Abschnitte 41, 42, 43:
Der erste Abschnitt 41 der Feder 40 verläuft von dem ersten Verschlusselement 20 zu dem zweiten Verschlusselement 21.

Der zweite Abschnitt 42 verläuft entlang des zweiten Verschlusselements 21 in Längsrichtung. Der dritte Abschnitt 43 verläuft entlang des ersten Verschlusselements 20 in Längsrichtung. Dieser Verlauf des zweiten Abschnitts 42 und dritten Abschnitts 43 "in Längsrichtung" beschreibt, dass sich diese Abschnitte 42, 43 im Wesentlichen parallel, insbesondere mit einer Abweichung von bis zu 45°, zur Längsachse 141 der Einführungsöffnung 14 erstrecken, jedoch auch in geringem Umfang zur Längsachse 141 geneigt sein können. Insbesondere ergibt sich dieser im Wesentlichen parallele Verlauf in der geschlossenen Position der beiden Verschlusselemente 20, 21.

Die Feder 40 umfasst eine erste Schlaufe 44 und eine zweite Schlaufe 45. Die erste Schlaufe 44 erstreckt sich vom dritten Abschnitt 43 bis zum Angriffspunkt 208 des ersten Verschlusselements 20. Die zweite Schlaufe 45 erstreckt sich vom zweiten Abschnitt 42 bis zum Angriffspunkt 218 des zweiten Verschlusselements 21.

Wie z.B. in Figur 5 dargestellt, umfasst der Rotor 120 der Sperrvorrichtung 100 eine Vorderfläche 121 und die Umfangsfläche 122. Die Vorderfläche 121 steht insbesondere senkrecht zur Umfangsfläche 122. Entlang des Schlüsselkanals 110 ist die imaginäre Schlüsselachse 142 (s. Fig. 1) definiert. In den Schlüsselkanal 110, entlang der Schlüsselachse 142, ist ein Schlüssel in den Rotor 120 einführbar.

Der Rotor 120 weist an seiner Umfangsfläche die Gegenbefestigungselemente 123 zur Befestigung der Schutzkappe 11 auf.

Die Gegenbefestigungselemente 123 sind zum Bilden der Schnappverbindung, auch als Clips-Verbindung bezeichnet, zwischen der Schutzkappe 11 und dem Rotor 120 ausgebildet. Die Gegenbefestigungselemente 123 sind als nach innen gerichtete, also insbesondere zur Schlüsselachse 142 gerichtete, Ausnehmungen ausgebildet.

An der Sperrvorrichtung 100 ist eine imaginäre Schlüsselkanal-Längsachse 111 (s. Fig. 5) definiert. Diese erstreckt sich senkrecht zur Schlüsselachse 142 und/oder parallel zur Längsachse 141 der Einführungsöffnung 14. Mehrere, beispielsweise zwei, der Gegenbefestigungselemente 123 sind rechts der Schlüsselkanal-Längsachse 111 und mehrere, beispielsweise zwei, der Gegenbefestigungselemente 123 sind links der Schlüsselkanal-Längsachse 111 angeordnet. Die Gegenbefestigungselemente 123 sind bezüglich der Schlüsselkanal-Längsachse 111 spiegelsymmetrisch angeordnet.

Fig. 2 zeigt, dass der Rotor 120 über den Stator 130 hervorsteht, wobei an dem hervorstehenden Bereich die Schutzkappe 11 angeordnet ist.

Die Vorderfläche 121 des Rotors 120 ist zur Anlage an die beiden Verschlusselemente 20, 21 vollständig eben ausgebildet.

Im montierten Zustand der Schutzkappe 11 liegen das erste und das zweite Verschlusselement 20, 21 an der Vorderfläche 121 des Rotors 120 oder am Grundflächenbereich 12 der Schutzkappe 11 an (s. Figur 11 und 12). Die Verschlusselemente 20, 21 sind hierbei an der Vorderfläche 121 und dem Grundflächenbereich 12 geführt. D. h. die Verschlusselemente 20, 21 liegen mit Spiel an der Vorderfläche 121 und dem Grundflächenbereich 12 an, wodurch die räumliche Lage der Verschlusselemente 20, 21 senkrecht zur Schlüsselachse 142 definiert ist.

Durch die ebene Gestaltung und die an der Umfangsfläche 122 angeordneten Gegenbefestigungselemente 123 sind nahezu keine Elemente zur Anordnung der Schutzkappenvorrichtung 10 an der Sperrvorrichtung 100 notwendig, die die Sicherheit oder das Erscheinungsbild der Sperrvorrichtung 100 stören, wenn an der Sperrvorrichtung 100 keine Schutzkappenvorrichtung 10 montiert ist.

Gemäß Fig. 4 umfasst der Rotor 120 eine erstes Rotorelement 124 und eine zweites Rotorelement 125. Zumindest eines der beiden Rotorelemente, 124, 125, insbesondere das erste Rotorteil 124 ist als ein Metallpulverspritzgussteil (MIM-Teil) hergestellt. Das erste Rotorelement 124 und das zweite Rotorelement 125 sind formschlüssig miteinander verbunden. Das erste Rotorelement 124 umfasst den Schlüsselkanal 110. Das erste Rotorelement 124 umfasst die Gegenbefestigungselemente 123.

Fig. 3 zeigt einen Außendurchmesser D1 der Schutzkappe 11 und einen Außendurchmesser D2 des Stators 130. Der Außendurchmesser D1 der Schutzkappe 11 ist kleiner als oder gleich dem Außendurchmesser D2 des Stators 130. Hierdurch lässt sich die Staubschutz-Sperrvorrichtung 101 auch in Schließvorrichtungsgehäuse 170 integrieren, in denen das Schließvorrichtungsgehäuse 170 über den Rotor 120 hervorsteht.

Die Sperrvorrichtung 100 umfasst eine Schlüsselabziehschutzvorrichtung 140. Hierdurch wird gewährleistet, dass der Schlüssel nur in einer räumlichen Ausrichtung aus dem Schlüsselkanal 110 wieder herausziehbar ist. Die Gegenbefestigungselemente 123 befinden sich gemäß Fig. 4 zwischen der Schlüsselabziehschutzvorrichtung 140 und der Vorderfläche 121 des Rotors 120. Somit befinden sich die Gegenbefestigungselemente 123 weit außen an der Sperrvorrichtung 100.

Die Sperrvorrichtung 100 umfasst eine axiale Festlegungsvorrichtung 150 an einer Nut 152 des Rotors 120 (s. Fig. 11). Mit dieser Festlegungsvorrichtung 150 ist die Position des Rotors 120 axial gegenüber dem Stator 130 festlegbar. Die Gegenbefestigungselemente 123 befinden sich zwischen der Festlegungsvorrichtung 150 und der Vorderfläche 121 des Rotors 120. Somit befinden sich die Gegenbefestigungselemente 123 weit außen an der Sperrvorrichtung 100. Bevorzugt befinden sich die Gegenbefestgungselemente 123 näher an der Vorderfläche 121 als die Nut 152 oder eine Nut 143 für die Schlüsselabziehschutzvorrichtung 140.

## Patentansprüche

1. Schutzkappenvorrichtung (10) für eine Sperrvorrichtung (100),
mit mindestens einem Verschlusselement (20, 21) zum Schutz eines Schlüsselkanals (110) der Sperrvorrichtung (100),
wobei das mindestens eine Verschlusselement (20, 21) zwischen einer Offenposition und einer Geschlossenposition bewegbar ist,
**dadurch gekennzeichnet,**
**dass** die Schutzkappenvorrichtung (10) eine Schutzkappe (11) umfasst, wobei die Schutzkappe (11) einen Grundflächenbereich (12) und einen Mantelflächenbereich (13) umfasst,
wobei das mindestens eine Verschlusselement (20, 21) in der Schutzkappe (11) angeordnet ist,
wobei die Schutzkappe (11) auf dem Grundflächenbereich (12) eine Einführungsöffnung (14) zum Einführen eines Schlüssels umfasst,
wobei die Schutzkappe (11) auf dem Mantelflächenbereich (13) Befestigungselemente (15) zum Befestigen der Schutzkappe (11) an einem Rotor (120) der Sperrvorrichtung (100) umfasst.

2. Schutzkappenvorrichtung (10) nach Anspruch 1, wobei die Befestigungselemente (15) zum Bilden einer Schnappverbindung zwischen der Schutzkappe (11) und dem Rotor (120), ausgebildet sind, insbesondere wobei die Befestigungselemente (15) als nach innen gerichtete, elastische Vorsprünge ausgebildet sind.

3. Schutzkappenvorrichtung (10) nach Anspruch 1 oder 2, wobei durch die Einführungsöffnung (14) eine virtuelle Längsachse (141) definiert ist, wobei zumindest zwei der Befestigungselemente (15) rechts der Längsachse (141) und zumindest zwei der Befestigungselemente (15) links der Längsachse (141), insbesondere spiegelsymmetrisch, angeordnet sind.

4. Schutzkappenvorrichtung (10) nach einem der vorhergehenden Ansprüche, wobei die Schutzkappe (11) als ein Gussteilhergestellt ist und/oder zumindest eines der Befestigungselemente (15) in einem parallel zum Grundflächenbereich (12) durchgeführtem Schnitt eine parallelogrammförmige Schnittfläche aufweist.

5. Schutzkappenvorrichtung (10) nach einem der vorhergehenden Ansprüche, wobei das zumindest eine Verschlusselement (20, 21) eine der Einführungsöffnung (14) abgewandte Seite (201, 201) umfasst, wobei das zumindest eine Verschlusselement (20,21) in der Offenposition mit der abgewandten Seite (201, 211) vom Mantelflächenbereich (13) beabstandet ist.

6. Schutzkappenvorrichtung (10) nach einem der vorhergehenden Ansprüche, wobei die Schutzkappe (11) zumindest ein Positionierelement (16, 17) und das einzelne Verschlusselement (20, 21) ein Gegenpositionierelement (202, 212) umfasst, wobei das Gegenpositionierelement (202, 212) in der Geschlossenposition näher an dem zumindest einen Positionierelement (16, 17) angeordnet ist als in der Offenposition, wobei das Positionierelement (16, 17) seitlich zur Längsachse (141) der Einführungsöffnung (14) ausgebildet ist.

7. Schutzkappenvorrichtung (10) nach Anspruch 6, wobei an dem zumindest einen Verschlusselement (20, 21) eine Mitte (204, 214) bezogen auf eine Längsrichtung (220) des Verschlusselements (20, 21) definiert ist und das Gegenpositionierelement (202, 212) auf beiden Seiten der Mitte (204, 214) ausgebildet ist, wobei das Positionierelement (16, 17) zu dem Gegenpositionierelement (202, 212) korrespondierend ausgebildet ist.

8. Schutzkappenvorrichtung (10) nach Anspruch 6 oder 7, wobei das zumindest eine Positionierelement (16, 17) als nach innen ragende Rippe an der Einführungsöffnung (14) ausgebildet ist.

9. Schutzkappenvorrichtung (10), nach einem der vorhergehenden Ansprüche, wobei die Schutzkappenvorrichtung (10) ein erstes Verschlusselement (20) und ein zweites Verschlusselement (21) umfasst, wobei das erste Verschlusselement (20) und das zweite Verschlusselement (21) jeweils zwischen einer Offenposition und einer Geschlossenposition linear bewegbar sind, wobei die Schutzkappenvorrichtung (10) einen gemeinsamen Kraftspeicher umfasst, wobei der Kraftspeicher sowohl das erste Verschlusselement (20) als auch das zweite Verschlusselement (21) in die Geschlossenposition drängt, wobei der Kraftspeicher als eine gebogene, offene Feder (40) ausgebildet ist.

10. Schutzkappenvorrichtung (10) nach Anspruch 9, wobei die Feder (40) jeweils an einem Angriffspunkt (208, 218) in der Mitte (204, 214) des jeweiligen Verschlusselemente (20, 21) angreift und/oder wobei die Verschlusselemente (20, 21) jeweils eine Kontur (207, 217) aufweisen, so dass die Feder (40) nur an dem Angriffspunkt (208, 218) an dem Verschlusselement (20, 21) angreift.

11. Schutzkappenvorrichtung (10) nach Anspruch 9 oder 10, wobei die Feder (40) zumindest einen der folgenden Abschnitte, bevorzugt zumindest die drei folgenden, im wesentlichen geraden Abschnitte umfasst, wobei ein erster Abschnitt (41) von dem ersten Verschlusselement (20) zu dem zweiten Verschlusselement (21) verläuft, wobei ein zweiter und ein dritter Abschnitt (42, 43) jeweils entlang des ersten bzw. zweiten Verschlusselements (20, 21) in Längsrichtung verläuft; und/oder wobei die Feder (40) jeweils eine Schlaufe (44, 45) bis zum Angriffspunkt (208, 218) umfasst.

12. Sperrvorrichtung (100) mit einem Rotor (120) und mit einem Stator (130), wobei der Rotor (120) einen Schlüsselkanal (110) umfasst, wobei der Rotor (120) eine Vorderfläche (121) und eine Umfangsfläche (122) umfasst, wobei der Rotor (120) an der Umfangsfläche Gegenbefestigungselemente (123) zur Befestigung einer Schutzkappe (11), insbesondere der Schutzkappe (11) der Schutzkappenvorrichtung (10) nach einem der vorhergehenden Ansprüche, aufweist, wobei insbesondere die Gegenbefestigungselemente (123) zum Bilden einer Schnappverbindung zwischen der Schutzkappe (11) und dem Rotor (120), ausgebildet sind, insbesondere wobei die Gegenbefestigungselemente (123) als nach innen gerichtete Ausnehmungen ausgebildet sind.

13. Sperrvorrichtung (100) nach Anspruch 12, wobei der Außendurchmesser (D1) der Schutzkappe (11) kleiner oder gleich dem Außendurchmesser (D2) des Stators (130) ist und/oder wobei die Vorderfläche (121) des Rotors (120) zur Anlage an das zumindest eine Verschlusselement eben ausgebildet ist.

14. Staubschutz-Sperrvorrichtung (101) mit einer Schutzkappenvorrichtung (10) nach einem der Ansprüche 1 bis 11 und mit einer Sperrvorrichtung (100,) nach einem der Ansprüche 12 bis 13, wobei die Schutzkappenvorrichtung (10) an der Sperrvorrichtung (100, 101) befestigt ist, wobei insbesondere die Befestigungselemente (15) und die Gegenbefestigungselemente (123) formschlüssig verbunden sind.

15. Schließvorrichtung (160) mit zumindest einer Sperrvorrichtung (100), insbesondere zwei der Sperrvorrichtungen (100), nach einem der Ansprüche 12 bis 13 oder mit zumindest einer Staubschutz-Sperrvorrichtung (101), insbesondere zwei der Staubschutz-Sperrvorrichtung (101), nach Anspruch 14, und mit einem Schließvorrichtungsgehäuse (170),
• wobei der Stator (130) der Sperrvorrichtung (100) , insbesondere die beiden Statoren (130) der beiden Sperrvorrichtung (100), form- und/oder kraftschlüssig in dem Schließvorrichtungsgehäuse (170) mittels eines Befestigungsmittels (190) befestigt ist/sind,
• oder wobei der Stator (130) der Staubschutz-Sperrvorrichtung (101), insbesondere die beiden Statoren (130) der beiden Staubschutz-Sperrvorrichtung (101), form- und/oder kraftschlüssig in dem Schließvorrichtungsgehäuse (170) mittels eines Befestigungsmittels (190) befestigt ist/sind.
